# EUROPÄISCHE PATENTSCHRIFT

(11) **EP 0 958 867 B1**
(45) Veröffentlichungstag und Bekanntmachung des Hinweises auf die Patenterteilung: **27.06.2007**
(21) Anmeldenummer: 99109588.6
(22) Anmeldetag: 14.05.1999
(51) Int. Cl.: B21C 47/34

(54) **Dünnbandwickelvorrichtung**
Strip winding apparatus
Dispositif d'enroulement d'une bande

(30) Priorität: 19.05.1998 US 82123
(43) Veröffentlichungstag der Anmeldung: 24.11.1999
(73) Patentinhaber: SMS Demag AG, 40237 Düsseldorf (DE); HYLSA, S.A. de C.V., 66452 San Nicolas de Los Garza, Nuevo Leon (MX)
(72) Erfinder: Muñoz-Baca, Julio Manuel, Nuevo Leon, Mexiko C.P. 66450 (MX); Bäumer, Klaus, 57271 Hilchenbach (DE); Bald, Erhard, 57271 Hilchenbach (DE)
(74) Vertreter: Klüppel, Walter

(56) Entgegenhaltungen:
- DE-A- 19 835 110
- GB-A- 1 480 685
- US-A- 1 326 989
- US-A- 3 688 541
- PATENT ABSTRACTS OF JAPAN vol. 017, no. 490 (M-1474), 6. September 1993 (1993-09-06) -& JP 05 123744 A (MITSUBISHI HEAVY IND LTD), 21. Mai 1993 (1993-05-21)

## Beschreibung

Die vorliegende Erfindung betrifft ein Verfahren und eine Vorrichtung für die Führung von dünnem Stahlband, das in einem kontinuierlichen Walzwerk aufgewickelt wird, um zu verhindern, daß sich das genannte Stahlband um andere Rollen als den beabsichtigten Wickeldorn wickelt. Die Erfindung ist besonders geeignet für Anwendungen, bei denen warmgewalztes Stahlband aus stranggegossenen Brammen oder Stäben produziert wird.

Die typische Anwendung des Erfindungsgegenstandes wird beispielsweise notwendig, wenn bei Metallbandwalzwerken die Stärke des Bandes unter 2 mm beträgt und insbesondere bei Stahl, wenn die Stärke unter 1,5 mm beträgt.

Dünnes warmgewalztes Stahlband wird im allgemeinen hergestellt, indem die Dicke von gegossenen Brammen in aufeinanderfolgenden Walzschritten verringert wird, bis die gewünschte Bandstärke erreicht ist. Am Ende des Walzwerks befindet sich normalerweise eine Wickelmaschine, auf der das Band zum Transport zu einem Bund aufgewickelt wird.

Die Wickelmaschine umfaßt mehrere Stützwalzen und mindestens ein Paar Klemmrollen, die das Band in der gewünschten Geschwindigkeit und mit der gewünschten Spannung antreiben, bevor es in Eingriff mit einem Wickeldorn gebracht und auf diesen aufgewickelt wird.

Die Klemmrollen sind üblicherweise in einer höheren Position im Verhältnis zur Rolle der Wickelmaschine angeordnet, und eine Reihe von Führungsblechen zwingt das Band zum Wickeldorn. Wickelmaschinen nach dem Stand der Technik umfassen eine schwenkbar bewegliche Klappenführung, die ihre Position so ändern kann, daß sie in Werken, die zur Steigerung der Produktivität des Walzwerks mit mehreren Wickeldornen ausgestattet sind, das vordere Bandende in Richtung auf einen von einer Mehrzahl von Wickeldornen umlenkt.

Bei Klappenführungen nach dem Stand der Technik bleibt ein Spalt von mindestens 1 bis 2 mm zwischen dem Führungsende und der oberen Klemmrolle, der je nach der erwarteten Bandstärke gewählt wird. Ein kleinerer Spalt wurde bislang aufgrund der normalen Spiel- und Toleranzvariablen nicht als sinnvoll erachtet. Wenn die Stärke des Bandes mehr als etwa 2,0 mm bis 1,5 mm beträgt, treten beim Transport des Bands normalerweise keine Probleme auf, aber wenn die Stärke weniger als etwa 1,5 mm beträgt, kann das Band durch den genannten Spalt laufen und sich um die Klemmrolle wickeln, was zu Verzögerungen führt und Ausschuß verursacht. Je dünner das Band, desto flexibler ist es, und desto höher ist die sich ergebende Geschwindigkeit (üblicherweise mehr als 10m/Sek. bei einer Bandstärke von 1, 5 mm oder weniger). Die hohe Bandgeschwindigkeit führt manchmal dazu, daß sich das vordere Bandende im Durchgang durch die Kühlungseinrichtungen des Werks nach oben hebt, und wenn die Biegung des vorderen Bandendes in etwa der Biegung der Klemmrolle entspricht, ist es sehr wahrscheinlich, daß sich das Band um die genannte Klemmrolle wickelt. Die Erfindung ist somit besonders sinnvoll bei Wickelsystemen in der Herstellung von dünnem Stahlband.

Zwar wurden mehrere Vorschläge geprüft und erprobt, wie das vordere Bandende innerhalb des normalen Weges gehalten werden kann, aber die Lösung dieses Problems wurde schließlich von den Anmeldern entdeckt, als die herkömmliche Klappenführung umgebaut und so betrieben wurde, daß sie kurzzeitig und nicht abrasiv tatsächlich eng an der oberen Klemmrolle anliegt, wenn das vordere Bandende durch die Rolle läuft, wodurch im Effekt der Spalt geschlossen wird (der nach dem Stand der Technik eine notwendige Anforderung war). Um unerwünschten relativ schnellen Verschleiß und Riefenbildung auf der Klemmrollenoberfläche zu vermeiden, die wiederum die Qualität des Bandes beeinträchtigen würden, besteht die Spitze der Klappenführung, die an der Klemmrolle anliegt, aus einem Material mit einem sehr niedrigen Reibungskoeffizienten. Eins der bevorzugten Materialien für diese Anwendung ist ein faserverstärkter Verbundwerkstoff, der als "Micarta" bekannt ist (Warenzeichen der Westinghouse Electric Corporation), der als hartes, nicht abrasives und spanend zu bearbeitendes Material viele Anwendungen findet; aber auch andere Materialien können hierfür verwendet werden, solange sie nicht zu erheblichem Verschleiß oder zu Riefen auf den Klemmrollen führen.

Bei einer Recherche im Zusammenhang mit der vorliegenden Erfindung wurden folgende Patente gefunden: U.S. 2,920,838 an Priestley; U.S. 4,047,416 an Johnson; U.S. 4,761,983 an Ginzburg et al. und U.S. 5,479,807 an Moser, deren technische Tatbestände durch diesen Hinweis in diese Anmeldung aufgenommen werden.

Im Patent an Priestley wird eine Bandwickelvorrichtung für das Aufwickeln von kontinuierlichem Band mit relativ hoher Stärke offenbart, deren Aufgabe es ist, unerwünschte Riefen auf dem Band zu verhindern, die durch den Druckaufbau verursacht werden, wenn die Rollen der Wickelmaschine an der Überlappung oder am Punkt des gestiegenen Bunddurchmessers auf das Band treffen, und die ebenfalls darauf abzielt, gebogene Führungen und Flüssigkeitsstrahlen vorzusehen, die auf das vordere Bandende auftreffen, um zu erreichen, daß sich das Band beim Einlaufen in die Wickelmaschine in Richtung auf die Umfangsfläche einer sich drehenden Spule biegt und dagegen gedrückt wird. Dieses Patent sieht nicht die Lösung vor, die von der vorliegenden Erfindung vorgesehen ist, um die bei dünnem Band auftretenden Wickelprobleme zu lösen und weist auch nicht auf eine solche Lösung hin.

Im Patent an Johnson wird eine Vorrichtung für das Abwickeln und Richten von Bandmaterial erheblicher Stärke und für die Führung des vorderen Endes des abgewickelten Materials in einen Richt- und Speisemechanismus offenbart. Dieses Patent offenbart jedoch nicht das Problem des Aufwickelns von dünnem Band, das durch die vorliegende Erfindung gelöst wird.

Im Patent an Ginzburg et al. werden ein Verfahren und eine Vorrichtung für das Aufwickeln von Material auf eine Wickeltrommel entlang einer Bandlaufebene in einem Umkehrwarmwalzwerk beschrieben. Die Vorrichtung umfaßt eine Schürze 34, die von einem Hydraulikzylinder schwenkbar bewegt wird, wird aber nicht verwendet, um zu verhindern, daß sich Bandmaterial um Klemmrollen wickelt.

Im Patent an Moser wird ein Wickelofen für ein warmgewalztes Band offengelegt, umfassend eine bandaufnehmende Führung mit einem Ende, das in bandaufnehmender Position neben der Wickeltrommel angeordnet ist. Diese Führung ist jedoch nicht dazu gedacht, zu verhindern, daß sich das Band um Klemmrollen wikkelt oder die genannten Rollen berührt.

Aus der GB - A -1 480 685 ist eine Zweirollen - Treibvorrichtung mit je einer oberen und unteren Treibrolle, die senkrecht übereinander gelagert sind, wobei die Achse der oberen Treibrolle in Banddurchlaufrichtung beim Bandeinlauf in den Haspel hinter der Achse der unteren Treibrolle liegt und nach dem Erfassen des Bandanfanges durch den Wickeldorn des Haspels senkrecht über die Achse der unteren Treibrolle schwenkbar ist und hinter der eine Ablenkvorrichtung für das Band vorgesehen ist. Die Ablenkvorrichtung besteht aus einer Umlenkklappe, die in der vertikalen Stellung der Treibvorrichtung an der unteren Treibrolle oder der oberen Treibrolle anliegt und in jeder anderen Schwenklage der Treibvorrichtung an der oberen Treibrolle anliegt. Unabhängig von der Schwenkbewegung der Treibvorichtung wird die Umlenkklappe mit Hilfe eines Luftzylinders, der am Rahmen befestigt ist und an der Achse der Umlenkklappe angreift, in diese anliegenden Stellungen gebracht.

In keinem der vorgenannten Patente werden die Probleme angesprochen oder angedeutet, die von der vorliegenden Erfindung gelöst werden, und ihre Lehren enthalten nicht die Konstruktion und den Betrieb einer Führung wie in der vorliegenden Erfindung beansprucht.

Eine Aufgabe der vorliegenden Erfindung ist daher ein verbessertes Wickelsystem für den Einsatz in der Produktion von dünnem Stahlband, zum Beispiel bei Wikkelsystemen in Verbindung mit Bandwarmwalzwerken in Stranggußanlagen anzugeben, bei dem ein unnötiger Verschleiß der Klemmrollen und / oder Riefenbildung auf der Oberfläche der Klemmrollen und / oder des Bandes vemieden wird.

Eine weitere Aufgabe der Erfindung ist eine verbesserte Vorrichtung für die Führung eines dünnen Stahlbands zum Dorn einer Wickelmaschine ohne Störung des normalen Betriebs und Beeinträchtigung der hohen Bewegungsgeschwindigkeit der Klemmrollen in der genannten Wickelmaschine.

Weitere Aufgaben der Erfindung werden teilweise offensichtlich oder nachfolgend deutlich gemacht.

Dementsprechend verfügt ein erfindungsgemäßes Wickelsystem über mehrere Merkmale, die dem genannten Wickelsystem einen zuverlässigen Betrieb ermöglichen und die Betriebskosten von Stahlwerken durch die Verringerung von Stillstandszeiten und Ausbringungsverlusten senken.

Die Aufgaben der vorliegenden Erfindung werden erreicht durch das Wikkelsystem gemäß Anspruch 1 und das Aufwickelverfahren gemäß Anspruch 9. In der ersten Position, in der ein Ende der genannten Führung an einer der genannten Klemmrollen anliegt, wird erreicht, daß sich das dünne Band nicht nach oben um die genannte Klemmrolle wickeln kann und ebenfalls gezwungen wird, einen festgelegten Weg in Richtung auf den genannten Wickeldorn zu beschreiben. In der zweiten Position, in der die genannte Führung nicht an der genannten Klemmrolle anliegt, wodurch während des Wickelvorgangs, nachdem das Band mit dem Wickeldorn in Eingriff gebracht wurde und um den genannten Wickeldorn gewickelt wird, wird erreicht, daß unnötiger Verschleiß der Klemmrolle oder Riefenbildung auf der Oberfläche der Klemmrolle verhindert wird.

In einer Vorteilhaften Ausführungsform umfaßt das erfindungsgemäße Wickelsystem eine Mehrzahl von Wickeldornen, wobei die Führung in eine dritte Position bewegt werden kann, in der die genannte Führung dem Band ermöglicht, einen anderen Weg zu einem anderen Wickeldorn zu beschreiben, während ein fertiger Bund auf einem anderen Dorn entnommen wird, wodurch die Produktivität des gesamten Wickelsystems gesteigert wird.

Die Führung umfaßt eine Spitze aus einem nicht abrasiven, reibungsarmen Werkstoff wie etwa Micarta, so daß sie die Oberfläche der Klemmrolle nicht beschädigt. Die Führung wird als Reaktion auf ein Signal eines ersten, im vorgeschalteten Walzwerk angeordneten Sensors, daß eine neue Bramme gewalzt wird und daß sich das vordere Bandende den Klemmrollen nähert, automatisch in ihre ersten Position gebracht, in der sie an der Klemmrolle anliegt, und als Reaktion auf ein Signal eines zweiten, im nachgeschalteten Wickeldorn angeordneten Sensors, daß das Band um den genannten Dorn gewickelt wird, automatisch in ihre zweite Position in einem Abstand von der Klemmrolle gebracht.

In dieser Beschreibung und den beigefügten Zeichnungen werden einige bevorzugte Ausführungsformen der Erfindung gezeigt und beschrieben und verschiedene Alternativen und Modifikationen vorgeschlagen; es wird jedoch darauf hingewiesen, daß diese keinesfalls als erschöpfend anzusehen sind und daß zahlreiche Änderungen und Modifikationen innerhalb des Schutzbereichs der Erfindung möglich sind. Die hierin enthaltenen Vorschläge wurden zur Verdeutlichung ausgewählt und aufgenommen, damit andere Fachkundige die Erfindung und ihre Grundsätze besser verstehen können und somit in der Lage sind, sie in einer Vielzahl von Formen zu modifizieren, wie es jeweils für die Bedingungen des besonderen Anwendungszwecks am besten geeignet ist.

Abb. 1 ist ein schematischer Seitenaufriß einer bevorzugten Ausführungsform des Wickelsystems, der die Klappenführung in der ersten Position zeigt, in der sie an der Klemmrolle anliegt, um während des Einleitens des Wickelvorgangs ein unerwünschtes Anhaften des dünnen Stahlbands an der Klemmrolle und das Wickeln des dünnen Stahlbands um die Klemmrolle herum zu vermeiden.

Abb. 2 ist ein ähnlicher schematischer Seitenaufriß des Wickelsystems aus Abb. 1, wobei jedoch die Klappenführung in ihrer zweiten Position in einem Abstand von der Klemmrolle angeordnet ist, so daß ein kleiner Spalt verbleibt, damit ein unnötiger Verschleiß der Führung und der Klemmrolle während des laufenden Aufwickelns des Stahlbands (während dieses um den Wickeldorn gewickelt wird) zu vermeiden.

Abb. 3 ist eine schematische dreidimensionale Darstellung der Klappenführung und der damit verbundenen Klemmrollen (wobei die obere Klemmrolle zur größeren Klarheit der Abbildung nur als Durchsicht abgebildet ist).

Abb. 4 ist ein schematischer Seitenaufriß einer weiteren bevorzugten Ausführungsform eines Wickelsystems, das zwei Wickeldorne umfaßt, wobei die erste (vorgeschaltete) der beiden abgebildeten Klappenführungen in einer dritten Position abgebildet ist und die andere (nachgeschaltete) Klappenführung in der zweiten Position abgebildet ist, so daß das Stahlband über die erste Führung laufen und den ersten Wickeldorn umgehen kann, und wobei das Stahlband von der zweiten Klappenführung aufgenommen und nach unten zum Aufwickeln auf den zweiten Wickeldorn abgelenkt wurde.

Abb. 5 ist ein schematischer Seitenaufriß eines Ausschnitts und zeigt eine Ausführungsform der Erfindung für den automatischen Betrieb der Klappenführung.

Zwar wird die Erfindung im Einsatz in der Produktion und dem Aufwickeln von warmgewalzten Stahlband als einem der unmittelbaren Anwendungszwecke der Erfindung beschrieben, aber für den Fachkundigen ist offensichtlich, daß sie in ihren weitergehenden Aspekten in anderen ähnlichen Anwendungen bei industriellen Verfahren, beispielsweise in der Produktion von Aluminiumband, vorteilhaft genutzt werden kann.

In Abbildungen 1, 2, 3, 4 und 5 sind verschiedene Ansichten des Wickelsystems abgebildet, wobei die gleichen Elemente in seinem Aufbau mit denselben Ziffern bezeichnet werden. Ziffer 10 kennzeichnet eine obere Klemmrolle, die mit einer unteren Klemmrolle 12 zusammenwirkt, um ein dünnes Stahlband 14 weiterzuziehen (z. B. zu einem Wickeldorn 16). Das Band läuft auf einem Ablaufrollgang oder einem Kühlrollgang 18. Das vordere Ende 28 des Bandes 14 wird von der Klappenführung 20 nach unten gedrückt, die an der Rolle 10 anliegt, so daß verhindert wird, daß sich das Band 14 aufgrund der hohen Geschwindigkeit nach oben um die Klemmrolle 10 wickelt. Das Teilstück 22 der Klappenführung 20, das an der Klemmrolle 10 anliegt, besteht vorzugsweise aus einem reibungsarmen, haltbaren Werkstoff, um Verschleiß und Riefenbildung auf der Oberfläche der Rolle 10 zu verhindern, und ist an der Klappenführung 20 durch geeignete herkömmliche Befestigungsmittel nach Stand der Technik befestigt. Zu diesem Zweck geeignete Werkstoffe für dieses Teilstück 22 sind "Micarta"-ähnliche Phenol- oder Melaminharz-Textilverbundstoffe. Die Klappenführung 20 ist durch geeignete Betätigungsmittel 26 um die Schwenkachse 24 beweglich, wobei es sich bei den Betätigungsmitteln 26 z. B. um einen Hydraulik- oder Pneumatikzylinder oder einen Nocken-Kurvenrollenmechanismus usw. handeln kann. Da die Spitze 22 der Klappenführung 20 an der Oberfläche der Rolle 10 anliegt, ohne daß ein Spalt zwischen beiden verbleibt, wird das vordere Ende 28 des Bandes 14 gezwungen, einen Weg zu beschreiben, der das Band 14 zum Dorn 16 führt. Der Weg des Bandes zum Wickeldorn 16 wird durch geeignete Führungsbleche 30 und 32 festgelegt.

Nachdem das vordere Ende 28 des Bandes 14 mit dem Dorn 16 in Eingriff gebracht und von diesem aufgenommen wurde und um diesen herum aufgewickelt wird, wird die Klappenführung 20 durch Betätigungsmittel 26 in eine zweite Position bewegt, wie in Abb. 2 dargestellt, in der das Teilstück 22 der genannten Führung nicht mehr an der Rolle 10 anliegt. Diese zweite Position ist die normale Betriebsposition der Führung während des eigentlichen Aufwickelns (um einerseits einen überhöhten Verschleiß der Rolle und der Führung zu vermeiden und andererseits die Kraft zu verringern, die für den Antrieb der oberen Klemmrolle erforderlich ist, während das Band aufgewickelt wird). Der Wickeldorn 16 ist mit Wickelrollen 34 versehen, die zur Bildung eines regelmäßigen spiralförmigen Bundes 36 um den Dorn 16 herum beitragen.

In Abb. 4 ist ein Wickelsystem dargestellt, das zwei hintereinander angeordnete Wickeleinrichtungen umfaßt. Die Klappenführung 20 ist so angepaßt, daß sie eine dritte Position einnehmen kann, in der sie eng an der unteren Klemmrolle 12 anliegt (nachdem die Bundbildung auf dem Dorn 16 abgeschlossen ist und durch das Durchschneiden des Bands 14 ein neues vorderes Ende 28 entsteht, damit der Dorn 48 als nächstes im Wechsel beschickt werden kann). Die reibungsarme Spitze 22 verhindert, daß sich das neue vordere Ende 28 um die Klemmrolle 12 wickelt. In dieser Position ermöglicht die Klappenführung dem Band 14 den weiteren Durchgang in Richtung auf die Klemmrollen 38 und 40, während die Klemmrolle 10 angehoben wurde, um einen freien Durchgang des Bandes 14 zu ermöglichen. Nachdem das neue vordere Ende 28 über die Klappenführung 20 (wie in Abbildung 4 dargestellt) gelaufen ist, wird die Spitze 22 von der Oberfläche der Rolle 12 angehoben und wieder in die gelöste zweite Position bewegt. Die Klappenführung 44 funktioniert auf die gleiche Weise wie die Klappenführung 20, um sicherzustellen, daß das neue vordere Ende 28 zwischen die Führungsbleche 64 und 66 abgelenkt wird und weiter zum entsprechenden zweiten Dorn 48 geführt wird. Danach wird die Klappenführung 44 (durch die Wirkung des Zylinders 68) in die zweite Position bewegt (wie in Abb. 4 dargestellt), während das Band 14 um den Dorn 48 aufgewickelt wird und in Verbindung mit den Wickelrollen 60 zu einem Bund 50 gewickelt wird.

In Abb. 5 ist schematisch eine Steuerung für die automatische Positionierung der Klappenführung 20 dargestellt. Der vorgeschaltet angeordnete Sensor 52 sendet ein Signal 53 an eine programmierbare Steuerung 54, daß sich ein vorderes Ende 28 des Bandes 14 in Richtung auf die Klemmrollen 10 und 12 bewegt. Das Stellglied 56, das von der Steuerung 54 angesteuert wird, reagiert auf das genannte Signal 53 und veranlaßt den Hydraulikzylinder 26, die Führung 20 in ihre erste Position zu bewegen, in der sie an der Rolle 10 anliegt. Sobald das Band 14 um den Dorn 16 gewickelt wird, sendet der Sensor 58 ein Signal 62 an die Steuerung 54, die dann das Stellglied 56 ansteuert, um den Zylinder 26 zu veranlassen, die Klappenführung 20 in die zweite Position zu bewegen (wodurch ein unnötig langer Kontakt des Kantenteilstücks 22 der Klappenführung 20 mit der Klemmrolle 10 vermieden wird).

Es sollte klar sein, daß die hier beschriebenen Ausführungsformen der Erfindung nur zur Verdeutlichung dienen, und für den Fachkundigen ist offensichtlich, daß zahlreiche Änderungen an diesen Ausführungsformen vorgenommen werden, ohne den Schutzbereich der beanspruchten Erfindung zu verlassen.

## Patentansprüche

1. Hochgeschwindigkeits - Wickelsystem für dünnes Metallband, umfassend mindestens ein Paar Klemmrollen (10, 12); mindestens einen Wickeldorn (16) und eine Klappenführung (20), die so angeordnet werden kann ist, dass sie das genannte dünne Band (14) beim Austreten aus den genannten Klemmrollen (10, 12) abfängt, wobei die genannte Klappenführung (20) wahlweise in mindestens zwei Positionen bewegt werden kann:
- eine erste Position, in der die genannte Klappenführung (20) mindestens an einer der genannten Klemmrollen (10, 12) anliegt,
- und eine zweite Position, in der die genannte Klappenführung (20) an keiner der genannten Klemmrollen (10, 12) anliegt,
**dadurch gekennzeichnet, dass**
das Wickelsystem Betätigungsmittel (26) und Steuermittel (54) zur Steuerung der Betätigungsmittel (26) umfasst, so dass:
- die genannte Klappenführung (20) durch die Betätigungsmittel (26) als Reaktion auf ein Signal, dass sich das vordere Ende (28) eines neuen Bandes (14) den genannten Klemmrollen (10, 12) nähert, in die genannte erste Position bewegt werden kann, oder
- die genannte Klappenführung (20) durch die Betätigungsmittel (26) als Reaktion auf ein Signal, dass das genannte Band (14) im Eingriff mit dem Wickeldorn (16) ist und um den genannten Wickeldom (16) aufgewickelt wird, in die genannte zweite Position bewegt werden kann.

2. Wickelsystem nach Anspruch 1,
**dadurch gekennzeichnet,**
**dass** die Klappenführung (20) zweiteilig ausgebildet ist und ein Teilstück (22) aufweist.

3. Wickelsystem nach Anspruch 2,
**dadurch gekennzeichnet,**
**dass** der Werkstoff des Teilstücks (22) der Klappenführung (20), das an der Klemmrolle (10, 12) anliegt, ein Kunststofflaminat ist, das Papier oder Gewebe aus Zellulose-, Glas-, Asbest- oder Synthetikfasern umfasst, die mit Phenol- oder Melaminharzen gebunden werden.

4. Wickelsystem nach einem der Ansprüche 1 bis 3,
**dadurch gekennzeichnet,**
**dass** die genannte Klappenführung (20) um eine Schwenkachse (24) herum beweglich ist und das Betätigungsmittel (26) einen Hydraulikzylinder umfasst.

5. Wickelsystem nach einem der Ansprüche 1 bis 4,
**dadurch gekennzeichnet,**
**dass** die genannte Klappenführung (20) um eine Schwenkachse (24) herum beweglich ist und das Betätigungsmittel (26) eine Nocken-Kurvenrollenvorrichtung umfasst.

6. Wickelsystem nach einem der Ansprüche 1 bis 5,
**dadurch gekennzeichnet,**
**dass** das genannte Wickelsystem mehrere Sätze von Klemmrollen (10, 12), Klappenführungen (20, 44) und Wickeldornen (16, 48) umfaßt und dass die genannten Klappenführungen (20, 44) in eine dritte Position bewegt werden können, in der das genannte Band (14) entlang der genannten Führung verlaufen kann, um auf einem anderen Wickeldorn (48) des Wickelsystems aufgewickelt zu werden.

7. Verfahren zum Aufwickeln von Stahlband in einem Wickelsystem, umfassend mindestens ein Paar von Klemmrollen (10, 12), mindestens einen Wickeldorn (16), eine Klappenführung (20), die schwenkbar ausgerichtet ist, um das genannte Band (14) beim Austreten aus den genannten Klemmrollen (10, 12) entweder in einer Position abzufangen oder in einer anderen Position zu umgehen, wobei das Stahlband gezwungen wird, von seinem normalen Weg abzuweichen und in einem Winkel einen Weg zu dem genannten Wickeldorn (16) zu beschreiben,
**dadurch gekennzeichnet,**
**dass** die Klappenführung (20) beim Austreten des Bandes (14) aus den Klemmrollen (10, 12) an der oberen Klemmrolle (10) in einer ersten Position anliegt um das Band (14) von der Klemmrolle (10) zu entfernen und auf einen Wickeldorn (16) zu leiten, dass beim Eingriff des Bandes (14) mit dem Wickeldorn (16) die Klappenführung (20) von der oberen Klemmrolle (10) weg in eine zweite Position bewegt wird, wo die Klappenführung (20) weder mit der Klemmrolle (10) noch mit dem Band (14) in Berührung kommt, oder dass die Klappenführung (20) beim Austreten des Bandes (14) aus den Klemmrollen (10, 12) an der unteren Klemmrolle (12) in einer ersten Position anliegt um das Band (14) von der Klemmrolle (12) zu entfernen und auf ein weiteres Wickelsystem zu leiten, dass beim Ergreifen des Bandes (14) durch die Klemmrollen (38, 40) oder des Wickeldorns (48) des weiteren Wickelsystems die Klappenführung (20) von der unteren Klemmrolle (12) weg in eine zweite Position bewegt wird, wo die Klappenführung (20) weder mit der unteren Klemmrolle (12) noch mit dem Band (14) in Berührung kommt.

8. Verfahren nach Anspruch 7,
**dadurch gekennzeichnet,**
**dass** die genannte Klappenführung (20) durch Betätigungsmittel (26) als Reaktion auf ein Signal, dass sich das vordere Ende eines neuen Bandes (14) den genannten Klemmrollen (10, 12) nähert, in die genannte erste Position bewegt wird.

9. Verfahren nach Anspruch 7,
**dadurch gekennzeichnet,**
**dass** die genannte Klappenführung (20) als Reaktion auf ein Signal, dass das genannte Band (14) im Eingriff mit dem genannten Wickeldorn (16) ist und um den genannten Wickeldom (16) aufgewickelt wird, durch Betätigungsmittel (26) in die genannte zweite Position bewegt wird.

## Claims

1. High-speed winding system for thin metal strip, comprising at least one pair of clamping rollers (10, 12); at least one winding mandrel (16) and a flap guide (20), which can be so arranged that it collects the said thin strip (14) on issue from the said clamping rollers (10, 12), wherein the said flap guide (20) can be selectably moved into at least two positions:
- a first position in which the said flap guide (20) bears against at least one of the said clamping rollers (10, 12) and
- a second position in which the said flap guide (20) bears against neither or none of the said clamping rollers (10, 12),
**characterised in that** the winding system comprises actuating means (26) and control means (54) for controlling the actuating means (26), so that:
- the said flap guide (20) can be moved into the said first position by the actuating means (26) as a reaction to a signal that the forward end (28) of the new strip (14) approaches the said clamping rollers (10, 12) or
- the said flap guide (20) can be moved into the said second position by the actuating means (26) as a reaction to a signal that the said strip (14) is in engagement with the winding mandrel (16) and wound up around the said winding mandrel (16).

2. Winding system according to claim 1, **characterised in that** the flap guide (20) is of two-part construction and comprises a part member (22).

3. Winding system according to claim 2, **characterised in that** the material of the part member (22) of the flap guide (20) bearing against the clamping roller (10, 12) is a synthetic material laminate comprising paper or fabric of cellulose fibres, glass fibres, asbestos fibres or synthetic fibres, which are bonded by phenolic or melamine resins.

4. Winding system according to one of claims 1 to 3, **characterised in that** the said flap guide (20) is movable about a pivot axis (24) and the actuating means (26) comprises a hydraulic cylinder.

5. Winding system according to one of claims 1 to 4, **characterised in that** the said flap guide (20) is movable about a pivot axis (24) and the actuating means (26) comprises a cam roller device.

6. Winding system according to one of claims 1 to 5, **characterised in that** the said winding system comprises several sets of clamping rollers (10, 12), flap guides (20, 44) and winding mandrels (16, 48) and that the said flap guides (20, 44) can be moved into a third position in which the said strip (14) can run along the said guide in order to be wound up on another winding mandrel (48) of the winding system.

7. Method for winding up steel strip in a winding system, comprising at least one pair of clamping rollers (10, 12), at least one winding mandrel (16), a flap guide (20), which is oriented to be pivotable so as to either collect the said strip (14) in one position or to go over to another position on departure of the strip from the said clamping rollers (10, 12), wherein the steel strip is obliged to deviate from its normal path and to describe, at an angle, a path to the said winding mandrel (16), **characterised in that** the flap guide (20) on departure of the strip (14) from the clamping rollers (10, 12) bears against the upper clamping roller (10) in a first position so as to remove the strip (14) from the clamping roller (10) and to conduct the strip to a winding mandrel (16), that on engagement of the strip (14) with the winding mandrel (16) the flap guide (20) is moved away from the upper clamping roller (10) to a second position where the flap guide (20) comes into contact neither with the clamping roller (10) nor with the strip (14), or that the flap guide (20) on departure of the strip (14) from the clamping rollers (10, 12) bears against the lower clamping roller (12) in a first position so as to remove the strip (14) from the clamping roller (12) and conduct the strip to a further winding system, and that on gripping of the strip (14) by the clamping rollers (38, 40) or of the winding mandrel (48) of the further winding system the flap guide (20) is moved away from the lower clamping roller (12) into a second position where the flap guide (20) comes into contact with neither the lower roller (12) nor the strip (14).

8. Method according to claim 7, **characterised in that** the said flap guide (20) is moved into the said first position by actuating means (26) as a reaction to a signal that the forward end of a new strip (14) approaches the said clamping rollers (10, 12).

9. Method according to claim 7, **characterised in that** the said flap guide (20) is moved into the said second position by actuating means (26) as a reaction to a signal that the said strip (14) is in engagement with the said winding mandrel (16) and wound up around the said winding mandrel (16).

## Revendications

1. Système d'enroulement à haute vitesse pour une bande métallique mince, comportant au moins une paire de rouleaux de serrage (10, 12) ; au moins un mandrin d'enroulement (16) et un guidage à volets (20) qui est susceptible d'être agencé de manière à capter ladite bande mince (14) lors de la sortie hors desdits rouleaux de serrage (10, 12),
dans lequel ledit guidage à volets (20) peut être déplace au choix dans au moins deux positions :
- une première position dans laquelle ledit guidage à volets (20) s'applique contre l'un au moins desdits rouleaux de serrage (10, 12),
- une seconde position dans laquelle ledit guidage à volets (20) ne s'applique contre aucun desdits rouleaux de serrage (10, 12),
**caractérisé en ce que** le système d'enroulement comprend des moyens d'actionnement (26) et des moyens de commande (54) pour commander les moyens d'actionnement (26), de sorte que
- ledit guidage à volets (20) peut être déplacé dans ladite première position par les moyens d'actionnement (26) en réaction à un signal indiquant que l'extrémité antérieure (28) d'une nouvelle bande (14) s'approche desdits rouleaux de serrage (10, 12), ou
- ledit guidage à volets (20) peut être déplacé dans ladite seconde position par les moyens d'actionnement (26) en réaction à un signal indiquant que ladite bande (14) est en engagement avec le mandrin d'enroulement (16) et enroulée autour dudit mandrin d'enroulement (16).

2. Système d'enroulement selon la revendication 1,
**caractérisé en ce que**
le guidage à volets (20) est réalisé en deux pièces et comprend un élément partiel (22).

3. Système d'enroulement selon la revendication 2,
**caractérisé en ce que**
le matériau de l'élément partiel (22) du guidage à volets (20), élément qui prend appui contre le rouleau de serrage (10, 12), est un stratifié de matière plastique, qui comprend du papier ou un tissu de fibres de cellulose, verre, amiante ou synthétiques, qui sont liées par des résines de phénol ou de mélamine.

4. Système d'enroulement selon l'une des revendications 1 à 3,
**caractérisé en ce que**
ledit guidage à volets (20) est mobile autour d'un axe de pivotement (24) et le moyen d'actionnement (26) comprend un vérin hydraulique.

5. Système d'enroulement selon l'une des revendications 1 à 4,
**caractérisé en ce que**
ledit guidage à volets (20) est mobile autour d'un axe de pivotement (24) et le moyen d'actionnement (26) comprend un dispositif à came et galet suiveur.

6. Système d'enroulement selon l'une des revendications 1 à 5,
**caractérisé en ce que**
ledit système d'enroulement comprend plusieurs lots de rouleaux de serrage (10, 12), de guidages à volets (20, 44) et de mandrins d'enroulement (16, 48), et **en ce que** lesdits guidages à volets (20, 44) peuvent être déplacés dans une troisième position dans laquelle ladite bande (14) peut s'étendre le long dudit guidage pour être enroulée sur un autre mandrin d'enroulement (48) du système d'enroulement.

7. Procédé pour enrouler une bande d'acier dans un système d'enroulement, comportant au moins une paire de rouleaux de serrage (10, 12) ; au moins un mandrin d'enroulement (16), un guidage à volets (20) qui est orienté avec faculté de pivotement soit pour capter ladite bande (14) dans une position soit pour la contourner dans une autre position, lors de la sortie hors desdits rouleaux de serrage (10, 12), la bande d'acier étant forcée de s'écarter de son parcours normal et de décrire sous un angle un parcours vers ledit mandrin d'enroulement (16),
**caractérisé en ce que** lors de la sortie de la bande (14) hors des rouleaux de serrage (10, 12), le guidage à volets (20) prend appui contre le rouleau de serrage supérieur (10) dans une première position pour enlever la bande (14) du rouleau de serrage (10) et pour l'amener à un mandrin d'enroulement (16), **en ce que** lors de l'engagement de la bande (14) avec le mandrin d'enroulement (16) le guidage à volets (20) est déplacé en éloignement du rouleau de serrage supérieur (10) jusque dans une seconde position dans laquelle le guidage à volets (20) ne vient en contact ni avec le rouleau de serrage (10) ni avec la bande (14), ou **en ce que** lors de la sortie de la bande (14) hors des rouleaux de serrage (10, 12) le guidage à volets (20) prend appui contre le rouleau de serrage inférieur (12) dans une première position pour enlever la bande (14) du rouleau de serrage (12) et pour l'amener à un autre système d'enroulement, **en ce que** lors de la saisie de la bande (14) par les rouleaux de serrage (38, 40) ou du mandrin d'enroulement (48) de l'autre système d'enroulement, le guidage à volets (20) est déplacé en éloignement du rouleau de serrage inférieur (12) jusque dans une seconde position dans laquelle le guidage à volets (20) ne vient en contact ni avec le rouleau de serrage inférieur (12) ni avec la bande (14).

8. Procédé selon la revendication 7,
**caractérisé en ce que**
ledit guidage à volets (20) peut être déplacé dans ladite première position par les moyens d'actionnement (26) en réaction à un signal indiquant que l'extrémité antérieure d'une nouvelle bande (14) s'approche desdits rouleaux de serrage (10, 12).

9. Procédé selon la revendication 7,
**caractérisé en ce que**
ledit guidage à volets (20) peut être déplacé dans ladite seconde position par des moyens d'actionnement (26) en réaction à un signal indiquant que ladite bande (14) est en engagement avec ledit mandrin d'enroulement (16) et enroulée autour dudit mandrin d'enroulement (16).
